# FASCICULE DE BREVET EUROPEEN

(11) **EP 0 089 273 B1**
(45) Date de publication et mention de la délivrance du brevet: **07.01.1987**
(21) Numéro de dépôt: 83400464.0
(22) Date de dépôt: 07.03.1983
(51) Int. Cl.: F41G 3/06, F41G 3/22

(54) **Système de conduite de tir à double écartométrie**
Feuerkontrollsystem mit doppelter Bestimmung der Winkelabweichungen
Fire control system with a double measure of angles

(30) Priorité: 12.03.1982 FR 8204214
(43) Date de publication de la demande: 21.09.1983
(73) Titulaire: THOMSON-CSF, 75008 Paris (FR)
(72) Inventeur: Dansac, Jean, F-75379 Paris Cedex 08 (FR); Pressiat, Robert, F-75379 Paris Cedex 08 (FR); Grancoin, Bernard, F-75379 Paris Cedex 08 (FR); Lepeytre, Jean-Paul, F-75379 Paris Cedex 08 (FR)
(74) Mandataire: Trocellier, Roger

## Description

La présente invention concerne un système de conduite de tir, et plus précisément un système de visée et de poursuite automatique de cible, particulièrement adapté à une utilisation sur aéronef (hélicoptère de combat notamment).

Dans un système de conduite de tir avec poursuite automatique de la cible, il est nécessaire de pouvoir repérer rapidement une cible adverse à détruire, la cadrer dans le champ de l'arme de destruction, la maintenir centrée dans ce champ par une poursuite automatique malgré les déplacements relatifs de la cible et de l'aéronef, et transmettre en permanence à l'arme de destruction toutes les informations relatives à la position de la cible (direction, distance, vitesse, etc.) jusqu'à ce que soit émis l'ordre de tir.

Le dispositif de visée et de poursuite automatique est donc particulièrement important puisqu'il doit prendre en charge totalement la surveillance des déplacements d'une cible à partir du moment où un opérateur a désigné cette cible, afin que ce dernier soit libre de se consacrer au pilotage, à l'émission de l'ordre de tir, à la surveillance et au repérage d'autres cibles, etc.

Le document FR-A-2 352 271 décrit un procédé et dispositif de repérage et de tir, diurnes et nocturnes, sur une cible. Ce procédé consiste à utiliser, dans les deux cas, un goniomètre à rayons infrarouges d'un appareil de vision diurne sur lequel est fixé un appareil de vision nocturne préalablement réglé sur la ligne de foi d'une installation de repérage diurne et à amener en superposition, après le départ du projectile, les images thermiques du projectile et de la cible dans la ligne de foi variable de l'appareil de vision nocturne par poursuite de toute l'installation du tir.

Le document US 3 989 947 décrit un ensemble télescope qui est un appareil optique adapté pour recevoir les rayonnements visibles infrarouge et laser. Il est utilisé pour guider un missile pendant la poursuite de tir sur une cible. Il utilise:
- un grand champ pour les rayonnements infrarouge et visible au moyen d'un premier et d'un deuxième objectif;
- un champ intermédiaire pour le rayonnement infrarouge au moyen du premier objectif;
- un champ restreint pour les trois rayonnements au moyen d'un troisième objectif commun et des moyens pour séparer les trois voies. Un calculateur d'erreur délivre des signaux représentatifs de l'erreur de position du missile par rapport à sa trajectoire théorique, et des signaux envoyés au missile pour corriger sa position. Un circuit d'asservissement centre le rayonnement infrarouge au milieu des objectifs qu'il traverse. Dans ces systèmes les différentes voies sont utilisées simultanément pour effectuer la poursuite. Aussi bien pendant la recherche que pendant la poursuite de la cible, et en fonction des différents éclairages et environnement de la cible, l'image prise en compte pour effectuer la phase en cours peut baisser de qualité et la cible peut être perdue par le système ou l'opérateur.

La présente invention propose un système de conduite de tir permettant une acquisition rapide de la cible et rendant le plus possible la poursuite automatique. En particulier, le système selon l'invention est conçu pour choisir la voie utilisée (visuelle ou infrarouge) afin d'éviter au maximum la perte de la cible pour des raisons qui peuvent être la mauvaise visibilité optique, le masquage par des obstacles, les mouvements de l'aéronef porteur du système les déformations structurelles de celui-ci, etc.

Pour atteindre ces buts, la présente invention propose un système de conduite de tir comprenant un dispositif de visée orientable selon deux axes indépendants par des moteurs d'orientation, et un circuit électronique associé pour commander les moteurs de manière à orienter en permanence le dispositif de visée en direction d'une cible, avec les caractéristiques suivantes:
- le dispositif de visée comprend un premier moyen optique pour recevoir et transmettre simultanément, selon un même axe optique de visée, un rayonnement infrarouge de longueur d'onde d'environ 3 à 5 microns et un rayonnement visible, tous deux issus de la cible, et un deuxième moyen optique pour séparer ces rayonnements et les diriger respectivement sur un détecteur sensible au rayonnement infrarouge et sur une surface photosensible, sensible à la lumière visible, constituant un détecteur d'image visible.
- le circuit électronique associé au dispositif de visée comprend un premier circuit d'écartométrie recevant les signaux issus du détecteur sensible au rayonnement infrarouge et délivrant un couple de signaux d'écartométrie dits "signaux d'écartométrie sur points chauds", un second circuit d'écartométrie recevant les signaux issus de la surface photosensible et délivrant un couple de signaux d'écartométrie dits "signaux d'écartométrie en lumière visible", et un circuit de sélection de mode de commande recevant une pluralité de couples de signaux de commande d'orientation, parmi lesquels les deux couples de signaux d'écartométrie, et transmettant aux moteurs d'orientation un couple choisi de signaux de commande.

Les cibles étant le plus souvent des engins mobiles munis de moteurs à combustion, constituant des sources actives de rayons infrarouges dans la bande de 3 à 5 microns, l'écartométrie sur points chauds permet un repérage de la position et des vitesses de déplacement de la cible. Ce repérage est un repérage grossier, ne serait-ce que parce que les "points chauds" émettant le rayonnement infrarouge sont des sources diffuses ne permettant pas de reconstituer la forme d'une cible.

Mais, cette écartométrie sur points chauds a l'avantage de pouvoir être mise en service très rapidement, dès que la cible se situe dans le champ du dispositif de visée, la poursuite pouvant commencer immédiatement, alors qu'il faut un certain temps pour mettre en place la poursuite par écartométrie en lumière visible car celle-ci nécessite au préalable une reconnaissance de la cible et un centrage de l'image de celle-ci au milieu de la surface photosensible recevant le rayonnement visible (ou dans une fenêtre).

Cependant, une fois que la poursuite par écartométrie en lumière visible est prête à fonctionner, elle prend, grâce au circuit de sélection, le relais de l'écartométrie sur points chauds car elle est beaucoup plus précise que cette dernière. De même, en cas de perte de l'image visible de la cible (masquage par un rideau d'arbres, etc.), le recentrage par l'écartométrie sur points chauds peut se faire rapidement avant que l'écartométrie en lumière visible ne soit à nouveau prête à fonctionner.

Comme le dispositif de visée est conçu pour que les deux types de rayonnement suivent le même axe optique, qui est l'axe de visée, le passage d'un type d'écartométrie à l'autre se fait sans risque d'erreur de parallaxe.

Le système de conduite de tir est plus particulièrement destiné à être porté par un aéronef, et on prévoit de préférence que le dispositif de visée est stabilisé par un système gyroscopique. Ce système gyroscopique est sensible aux déplacements du dispositif selon les deux axes indépendants autour desquels ce dernier peut tourner, et il comprend des moteurs-couples et des capteurs angulaires par l'intermédiaire desquels s'effectue la commande d'orientation du dispositif de visée: les signaux de commande issus du circuit de sélection de mode de commande sont appliqués aux moteurs-couples du système gyroscopique, et les capteurs angulaires engendrent en conséquence des signaux de déplacement qui sont appliqués après amplification aux moteurs d'orientation du dispositif de visée dans un sens tel que la rotation du dispositif de visée, et donc du système gyroscopique qu'il porte, engendre des couples de précession s'opposant aux couples appliqués par les moteurs-couples.

Le système gyroscopique pour comprendre deux gyromètres, ou deux gyrométres intégrateurs, ou encore un gyroscope à deux axes à suspension accordée.

D'autres caractéristiques et avantages de l'invention apparaïtront à la lecture de la description qui suit et qui est faite en référence aux dessins annexés dans lesquels:
- la figure 1 est une représentation générale schématique de l'ensemble du système de conduite de tir dans lequel s'intègre la présente invention;
- la figure 2 représente un schéme du dispositif de visée et de poursuite automatique selon l'invention;
- la figure 3 représente un exemple de réalisation de l'ensemble optique du dispositif de visée;
- la figure 4 représente à titre de rappel un schéma de circuit de production de signaux d'écartométrie sur point chaud;
- la figure 5 représente un deuxième exemple de réalisation de l'ensemble optique du dispositif de visée;
- la figure 6 représente un exemple de montage d'un illuminateur laser pour émettre selon la direction de visée;
- les figures 7 et 8 représentent deux exemples d'ensembles optiques aménagés pour la réception complémentaire d'un rayonnement laser de télémètrie.

La figure 1 montre l'ensemble des organes de conduite de tir du système monté sur un hélicoptère; on va expliquer comment fonctionnent ces organes.

Le pilote et le copilote de l'hélicoptère peuvent être pourvus de viseurs de casque 10 et 12 couplés à un circuit électronique 14 pour fournir à ce dernier des signaux repérant la position de la tête du pilote (ou du copilote) donc la direction qu'il observe. Ces viseurs de casque peuvent servir ainsi à une première acquisition d'une cible 18, par exemple un hélicoptère.

Une lunette d'observation grossissante 16 permet éventuellement de prendre le relais de l'observation à l'oeil nu. Cette lunette est télé-orientable (par exemple en site et en gisement) manuellement grâce à un manche de commande 20 à deux axes, ou automatiquement à partir des signaux fournis par les viseurs de casque.

Un dispositif de visée automatique 22, servant à la poursuite de la cible après son acquisition, est couplé aux viseurs de casque ou à la lunette d'observation 16 par l'intermédiaire du circuit électronique 14, de manière que les mouvements du dispositif de visée et de la lunette soient couplés l'un à l'autre, que ce soit la lunette 16 qui entraîne le dispositif de visée 22 ou le contraire.

Le dispositif de visée 22 est orientable en site et en gisement (par exemple). Il est de préférence gyrostabilisé comme on l'expliquera plus loin et les moteurs qui l'entraînent sont de préférence des moteurs-couples à entraînement électromagnétique pour éviter la présence d'engrenages dans la transmission du mouvement.

Des dispositifs de visualisation supplémentaires dits "viseur tête-haute" 24 et "visualisation tête basse" 26 sont prévus pour permettre l'observation, par exemple sous forme d'une image de télévision, du champ de visée de la lunette, ainsi que d'information diverses, de symboles d'aide au tir ou à la navigation, etc. Ces dispositifs de visualisation sont couplés au circuit électronique 14 qui leur fournit les images à représenter.

Une arme de tir 28, par exemple un canon monté sur une tourelle et susceptible de pivoter en site et en gisement par rapport à la structure de l'hélicoptère, est également couplée au circuit électronique 14 pour en recevoir des informations sur la direction visée par le dispositif de visée 22 donc, compte tenu de corrections de tir éventuelles, sur la direction de pointage à donner à l'arme. Les corrections de tir, fournies par le circuit électronique 14, sont élaborées à partir d'informations diverses, incluant notamment une mesure de distance de la cible par un télémètre à laser 30 (dont l'émetteur laser émet selon l'axe ou parallèlement à l'axe du dispositif de visée 22), une mesure de la vitesse relative de l'hélicoptère et de la cible (mesurée par la vitesse de poursuite du dispositif de visée 22), ainsi que d'autres informations (vitesse aérodynamique, vitesse par rapport au sol, vitesse du vent, etc.) fournies par des capteurs divers 32 montés sur l'hélicoptère.

Le dispositif de visée 22 peut être ou non placé sur la tourelle de l'arme de tir. On considérera ci-après qu'il en est séparé. Après qu'une cible ait été repérée au moyen des viseurs de casque (ou de la lunette d'observation 16), l'opérateur décide le passage en poursuite automatique, le circuit électronique 14 pilotant alors les moteurs d'orientation du dispositif de visée 22 pour maintenir l'image de la cible dans l'axe de celui-ci. L'arme de tir 28 suit les mouvements du dispositif de visée, avec un décalage correspondant aux corrections de tir. Puis l'opérateur donne l'ordre de tir.

Le système général de conduite de tir ayant ainsi été décrit, on va préciser les détails de l'invention qui concerne plus spécialement le dispositif de visée 22 et la partie de circuit électronique 14 correspondant à la poursuite automatique de la cible.

La figure 2 montre le schéma d'ensemble du système de poursuite automatique. Toutefois, pour simplifier la description, on n'a représenté que les circuits de poursuite en gisement étant entendu que la poursuite s'effectue à la fois en site et en gisement, de manière indépendante donc avec deux voies de circuit semblables indépendantes pilotant respectivement un moteur d'orientation en site et un moteur d'orientation en gisement.

Le dispositif de visée 22 comprend un ensemble optique 34 ayant un axe de visée 36 que l'on souhaite diriger en permanence vers une cible.

L'ensemble optique 34 est monté à rotation autour de deux axes, de préférence par l'intermédiaire d'un système à cardan; le montage à cardan étant classique, on ne l'a pas représenté pour simplifier la figure, et on a représenté seulement l'axe de rotation en gisement 38 et un moteur 40 d'entraînement autour de cet axe 38. Le moteur 40 ainsi que le moteur non représenté d'entraînement de l'ensemble optique autour de l'axe de rotation en site, est de préférence un moteur-couple, agissant sans frottement par action électromagnétique entre un rotor et un stator.

L'ensemble optique 34 du dispositif de visée est de préférence stabilisé par action gyroscopique, c'est à dire que pour l'entraîner en rotation, on n'appliquera pas directement un signal de commande aux moteurs d'entraînement mais on appliquera un signal de commande à des gyromètres qui eux-mêmes fourniront des signaux de commande aux moteurs.

Plus précisément, l'ensemble optique peut porter deux gyromètres ou deux gyromètres intégrateurs, ou encore un gyroscope à deux axes à suspension accordée, ces appareils ayant comme axes sensibles respectivement l'axe de rotation en gisement 38 et un axe de rotation en site 42 perpendiculaire au plan de la figure. Sur la figure 2 qui ne décrit qu'une voie de commande d'orientation, on a représenté uniquement un gyromètre intégrateur 44 ayant pour axe sensible l'axe de rotation en gisement. Ce gyromètre possède un rotor tournant dans un cadre support, un moteur-couple 46 de commande de rotation du cadre et un capteur angulaire 48 repérant la rotation du cadre.

Le moteur-couple reçoit des signaux de commande qui font tourner le cadre support, donc l'arbre de sortie du gyromètre, d'un angle repéré par le capteur 48. Le capteur 48 transmet un signal correspondant à cette rotation, après traitement et amplification dans un circuit 50, au moteur 40 qui fait tourner l'ensemble optique 34 autour de l'axe de gisement, engendrant ainsi sur le rotor du gyromètre un couple de précession qui équilibre le couple engendré par le moteur-couple 46. Le processus est le même pour la voie de commande de rotation en site qui comporte un asservissement identique. Cette stabilisation gyroscopique de l'ensemble optique 34 selon les deux axes permet notamment d'éviter la transmission de vibrations de l'hélicoptère à l'ensemble optique.

L'orientation de l'axe de visée 36 est repérée par des capteurs angulaires, par exemple des synchrodétecteurs; la référence 52 désigne un tel capteur représenté symboliquement à la figure 2. Les informations d'orientation sont transmises au circuit électronique 14 de la figure 1, en vue notamment de commander l'orientation de la lunette d'observation 16 et de l'arme de tir 28.

L'ensemble optique 34 comprend divers moyens optiques qui seront détaillés plus loin, pour recevoir à la fois un rayonnement visible et un rayonnement infrarouge dans la bande de 3 à 5 microns environ, selon le même axe de visée 36, et pour séparer ces rayonnements par le moyen de surfaces sélectivement réfléchissantes, afin de diriger et de focaliser ces deux types de rayonnement sur des détecteurs respectifs qui sont un détecteur infrarouge 54 et un détecteur d'image visible 56.

Le détecteur 54 est du type à quatre quadrants pour permettre de repérer le dépointage angulaire d'un point chaud vis à vis de l'axe de visée 36. Les signaux détectés fournissent une information sur la direction approximative du point chaud et permettent d'indiquer s'il est à gauche ou à droite de l'axe de visée (écart en gisement) ou plus haut ou plus bas (écart en site). Un circuit d'écartométrie 58 reçoit les signaux des quatre quadrants du détecteur, les traite et les combine pour délivrer des signaux d'écartométrie sur points chauds permettant d'asservir l'axe de visée de l'ensemble optique 34 sur la direction du point chaud repéré. Ce type de détecteur et de circuit d'écartométrie associée est connu et on peut en trouver des exemples dans les brevets français 2 356 152 ou 2 350 010 de la demanderesse. Une modulation du rayonnement infrarouge par une grille mobile formée de secteurs transparents et opaques alternés régulièrement ou selon un code, avec une détection synchrone ou un filtrage adapté ou une corrélation, permet une amélioration du contraste entre l'image du point chaud et le fond (notamment en présence de soleil), ainsi que l'élimination des sources de grande dimensions (filtrage spatial).

Le détecteur 56, recevant uniquement le rayonnement visible, est apte à former une image du champ de visée de l'objectif. Il peut être constitué par exemple par un tube vidicon ou par une matrice de photodétecteurs (du type à transfert de charges) avec les circuits de lecture associés. Il délivre des signaux représentant une image relativement précise du champ de visée, avec la cible dans ce champ; cette image peut être transmise par exemple au dispositif de visualisation tête-basse 26 de la figure 1. Les signaux issus du détecteur 56 sont en tous cas transmis à un deuxième circuit d'écartométrie 60 qui permet de définir selon deux axes indépendants l'écart de localisation entre l'image de la cible sur le détecteur 56 et une image de référence enregistrée en mémoire dans le circuit d'écartométrie et représentant la cible centrée dans le champ de visée.

Le deuxième circuit d'écartométrie 60 est plus complexe que le premier mais beaucoup plus précis. Il peut s'agir d'un circuit d'écartométrie fonctionnant par contraste: une modification d'une zone contrastée en un endroit fixe traduit un déplacement de l'image et engendre des signaux d'écartométrie destinés à piloter le dispositif de visée 22 de manière à ramener la zone contrastée à sa position initiale. Il peut s'agir aussi d'un circuit d'écartométrie fonctionnant par corrélation: au moment où l'opérateur décide de passer en phase poursuite, la cible étant centrée dans le champ de visée (vu sur le dispositif de visualisation tête-basse), l'image de ce champ est enregistrée en mémoire comme image de référence et les images ultérieures sont corrélées avec l'image en mémoire, avec une fonction de corrélation faisant intervenir des décalages latéraux et verticaux de l'image, afin de définir des pics de corrélation qui permettent de connaître le décalage des images ultérieures par rapport à l'image initiale enregistrée. Ces décalages constituent un autre couple de signaux d'écartométrie, dits signaux d'écartométrie en lumière visible, servant à piloter le dispositif de visée 22 de manière à ramener l'image du champ de visée autant que possible en superposition avec l'image initiale. Le brevet français 1 504 656 du 18 octobre 1966 décrit un tel dispositif de corrélation d'image.

En poursuite automatique, les moteurs d'orientation du disposif de visée peuvent être commandés soit par le premier couple de signaux d'écartométrie (sur points chauds), soit par le second (sur image visible). En recherche de cible, ce sont des signaux issus du manche de commande 20, ou issus de capteurs angulaires repérant la position de la lunette d'observation 16, ou issus des viseurs de casque, etc., qui servent à commander l'orientation du dispositif de visée. Enfin, en poursuite automatique, au cas où les couples de signaux d'écartométrie deviennent inutilisables pour une raison ou pour une autre (masquage de la cible pour un obstacle, etc.) on prévoit qu'une mémoire de vitesse de poursuite 62 fournit des signaux de remplacement pour la commande d'orientation du dispositif de visée. Cette mémoire enregistre la vitesse de poursuite simplement à partir des courants appliqués aux moteurs-couples (46 par exemple) du système de stabilisation gyroscopique. En cas de perte de la cible dans les deux dispositifs d'écartométrie 58 et 60, le dispositif de visée continue comme si la cible poursuivait son chemin avec la même direction et la même vitesse qu'au moment où elle a été perdue.

Ainsi, on prévoit selon l'invention un circuit 64 de sélection de mode de commande qui reçoit plusieurs couples de signaux de commande et qui en sélectionne un pour le transmettre à un circuit 66 d'excitation des moteurs-couples du système de stabilisation gyroscopique.

Sur la figure 2, on a représenté une seule connexion d'entrée pour chaque couple de signaux de commande puisqu'on ne s'intéresse qu'à un axe d'orientation.

Les couples représentés sont respectivement:
- un couple de signaux A pour le mode d'acquisition de la cible;
- un couple de signaux B d'écartométrie sur points chauds, issu du circuit 58;
- un couple de signaux C d'écartométrie sur image visible, issu du circuit 60;
- un couple de signaux D de mémoire de vitesse de poursuite;
- d'autres couples pourraient être prévus si nécessaire.

Les signaux de commande sélectionnés sortent sur une sortie S du circuit 64.

Le circuit 64 peut comporter soit de simples interrupteurs d'aiguillage d'un couple choisi de signaux de commande, avec une commande manuelle de ces interrupteurs par un opérateur, soit des circuits de choix automatique, par exemple des circuits à seuil détectant une valeur trop faible des signaux de corrélation du circuit d'écartométrie sur image visible (60) et imposant alors la transmission de signaux d'écartométrie sur points chauds, ainsi que des circuits à seuil détectant une valeur trop faible des signaux représentant la présence d'un point chaud et imposant alors la transmission de signaux D de mémoire de vitesse.

Dans l'ordre, sont transmis prioritairement les signaux A de commande en mode d'acquisition, puis, en mode de poursuite, d'abord les signaux C puis les signaux B si l'écartométrie en lumière visible est de qualité insuffisante, puis les signaux D si l'écartométrie infrarouge est également de qualité insuffisante.

Des exemples de constitution d'ensembles optiques 34 vont maintenant être décrits. Ces ensembles sont représentés schématiquement avec uniquement les éléments optiques proprement dits, afin de bien faire comprendre la manière dont sont reçus et séparés les rayonnements visible et infrarouge.

La figure 3 montre un premier exemple dans lequel les rayonnements arrivant centrés autour de l'axe optique 36 sont réfléchis par un premier miroir concave 70 qui les renvoie sur un deuxième miroir convexe 72. Ces deux miroirs forment un ensemble de type Cassegrain transmettant les rayons visibles comme les rayons infrarouges vers un miroir séparateur dichroïque qui peut être constitué par un premier prisme 74 derrière lequel est accolé un second prisme 76, la face commune aux deux prismes étant traitée pour être réfléchissante pour les rayons infrarouges dans la bande des 3 à 5 microns, et transparente pour la lumière visible.

Derrière la face arrière du second prisme est placée la surface photosensible du détecteur 56 servant à détecter l'image du champ de visée formée par les miroirs 70 et 72, en lumière visible uniquement.

Derrière la troisième face du prisme 74 (c'est à dire la face de sortie infrarouge qui n'est ni la face d'entrée ni la face commune aux deux prismes), on a disposé la grille modulatrice 78 qui peut consister en un certain nombre de secteurs alternés transparents et opaques disposés sur un disque en rotation uniforme. Le rayonnement infrarouge, séparé en 75 de celui en lumière visible, est focalisé par les miroirs 70 et 72 sur la grille 78; si un point "chaud" émettant dans l'infrarouge est présent dans le champ de visée, l'image de ce point chaud sera alternativement découverte et cachée par les secteurs alternés de la grille; par contre, les sources de rayonnement ambiantes (en présence de soleil, tels des nuages) ne subissent pas de modulation du fait de leur grande étendue.

Une démodulation par détection synchrone, à la fréquence de passage des secteurs alternés améliore donc considérablement le contraste de la détection des points chauds.

Les rayons infrarouges ayant traversé la grille peuvent être renvoyés par un miroir 80 sur un objectif de reprise 82 qui les focalise à nouveau sur le détecteur infrarouge 54 (cf. fig 2) à quatre quadrants combiné avec le circuit d'écartométrie 58 pourfournir des signaux d'écartométrie correspondant à la direction approximative en site et en gisement du point chaud.

La figure 4 rappelle, à titre indicatif simplement, un tel montage: les signaux issus de chacun des quadrants du détecteur 54 passent chacun individuellement dans un circuit de détection synchrone respectif 84, travaillant à la fréquence de passage des secteurs opaques et transparents de la grille 78. Ces circuits de détection synchrone sont suivis d'amplificateurs 85 et de sommateurs 87 et 89 qui font les différences deux à deux des signaux issus de quadrants opposés. Les sorties de ces sommateurs 87 et 89 sont appliquées à deux autres sommateurs 91 et 93 qui font respectivement la somme et la différence des signaux qu'ils reçoivent et qui fournissent à leur sortie des signaux d'écartométrie, l'un en site B et l'autre en gisement B'.

La figure 5 est un autre mode de réalisation de l'ensemble optique 34. Là encore, seuls les éléments optiques et les détecteurs sont représentés.

Les rayons visibles et infrarouges sont reçus par le miroir concave principal 70 qui les réfléchit vers le miroir secondaire convexe 72 (ensemble type Cassegrain) lequel les renvoie selon la direction initiale. Ces rayons renvoyés viennent frapper un séparateur dichroïque réalisé par une surface 83 traitée pour réfléchir les rayons visibles et laisser passer les rayons infrarouges 3-5 microns. Derrière la surface 83 on trouve la grille de modulation tournante 78 et, après l'objectif de reprise 82, le détecteur infrarouge quatre quadrants 54 comme à la figure 3. La surface 83 peut d'ailleurs être constituée par un dépôt sur une face du disque porteur de la grille de modulation 78.

Les rayons visibles sont réfléchis par la surface 83 vers le centre du miroir secondaire 72, et, au niveau de ce centre est placé le détecteur d'image visible 56 sur lequel sont focalisés les rayons visibles.

On souhaite parfois effectuer en outre une télémétrie par laser, et il est préférable alors qu'un moyen d'émission laser soit monté sur l'ensemble optique 34 pour émettre dans la direction de l'axe de visée 36 (selon cet axe ou parallèlement à cet axe). Cependant, le laser lui-même, trop volumineux ne peut être monté sur l'ensemble orientable 34 et on prévoit donc un laserfixe et des miroirs de renvoi montés sur l'ensemble 34 et placés de telle manière que le rayon laser soit toujours renvoyé dans la direction de l'axe de visée 36, quelle que soit l'orientation de l'ensemble 34. La partie réception du télémètre laser peut se situer sur l'ensemble optique 34 ou ailleurs.

La figure 6 montre une réalisation dans laquelle l'ensemble optique 34 porte, comme moyen d'émission laser, plusieurs miroirs de renvoi, l'illuminateur laser proprement dit, 86, étant fixe et pouvant se trouver déporté. Un premiermiroirM1, solidaire d'un support mobile en rotation autour de l'axe de rotation en site 42, renvoie le faisceau laser vers un deuxième miroir M2, puis un troisième miroir M3, solidaires du même support. Le faisceau reçu par M3 est dirigé vers un quatrième miroir M4 monté sur l'ensemble optique 34 lui-même qui est mobile en rotation autour de l'axe de rotation en gisement 38. Le faisceau laser sort parallèlement à l'axe de visée 36 quelle que soit l'orientation de celui-ci en site et en gisement, du fait notamment que les miroirs M1, M3 et M4 sont placés de manière à renvoyer le faisceau soit sur l'axe de rotation en site, soit sur l'axe de rotation en gisement.

Les éléments optiques décrits en référence aux figures 3 et 5 n'ont pas été dessinés sur la figure 6.

Les impulsions de faisceau laser émises et réfléchies par la cible peuvent être recueillies par une cellule de détection distincte du dispositif de visée. Mais on peut aussi prévoir que l'ensemble optique 34 peut recevoir, outre les rayonnements visible et infrarouge lointain, le rayon laser (longueur d'onde de préférence, 1,06 micron).

Les figures 7 et 8 montrent deux exemples de réalisation d'ensembles optiques 34 qui incorporent une réception de rayon laser à 1,06 micron pour la télémétrie. La voie d'émission laser, qui peut correspondre à la réalisation de la figure 6, n'est pas représentée.

La figure 7 correspond à une modification de la figure 3. On y retrouve sans changement le double réflecteur Cassegrain 70, 72, le prisme 74 dont la face arrière est traitée réfléchissante pour les rayons infrarouges lointains et transparente pour le visible et le rayonnement laser à 1,06 micron. On retrouve également la même voie de traitement des rayons infrarouges 3-5 microns (grille de modulation 78, miroir de renvoi 80, objectif de reprise 82 et détecteur quatre quadrants 54).

La différence avec la figure 3 se situe en arrière du prisme 74: à la figure 7, un second prisme 88 est accolé au prisme 74. Les rayons visibles et laser traversent ce prisme, atteignent une face arrière, inclinée à 90° par rapport à la face commune aux prismes 74 et 88. Cette face arrière est elle même une face commune au deuxième prisme 88 et à un troisième prisme 90. Elle est traitée dichroïque pour réfléchir les rayons laser à 1,06 micron, et pour laisser passer les rayons de lumière visible. Le rayonnement laser sort donc par un deuxième prisme sans traverser le troisième et il est focalisé par un objectif de reprise 92 sur une cellule de détection 94 du télémètre. Les rayons visibles, eux, traversent le troisième prisme 90, et sont focalisés par un objectif de reprise 96 sur une surface photosensible 56 comme à la figure 3.

Ainsi, le même ensemble optique 34 reçoit et sépare trois types de rayonnement utiles au système de conduite de tir.

La figure 8 montre de la même manière une variante qui s'inspire de la figure 5 à laquelle on a rajouté un dispositif de séparation du rayonnement laser à 1,06 micron. A cet effet, on a simplement intercalé, entre la surface semi-réfléchissante 83 de la figure 5 et la surface photosensible 56, deux prismes accolés 98, 100, dont la face commune est traitée dichroïque pour être transparente à la lumière visible et réfléchissante pour le rayon laser. Les rayons réfléchis par cette face commune viennent frapper une cellule de détection 103 du télémètre.

## Revendications

1. Système de conduite de tir comprenant un dispositif de visée (22) orientable selon deux axes indépendants par des moteurs d'orientation, et un circuit électronique (14) associé au dispositif de visée pour commander les moteurs de manière à orienter en permanence le dispositif de visée en direction d'une cible (18), caractérisé par le fait que le dispositif de visée comprend un premier moyen optique (70, 72) pour recevoir et transmettre simultanément, selon un même axe optique de visée (36), un rayonnement infrarouge de longueur d'onde d'environ 3 à 5 microns et un rayonnement visible, issus de la cible, et un deuxième moyen optique (74, 76) pour séparer ces rayonnements et les diriger respectivement sur un détecteur (54) sensible au rayonnement infrarouge et sur un détecteur d'image (56) sensible à la lumière visible, et par le fait que le circuit électronique associé (14) comprend un premier circuit d'écartométrie (58) recevant les signaux issus du détecteur sensible au rayonnement infrarouge et délivrant deux signaux d'écartométrie dits "signaux d'écartométrie sur points chauds", un second circuit d'écartométrie (60) recevant les signaux issus du détecteur d'image et délivrant deux signaux d'écartométrie dits "signaux d'écartométrie en lumière visible", et un circuit (64) de sélection de mode de commande recevant une pluralité de couples de signaux de commande d'orientation, parmi lesquels les deux couples de signaux d'écartométrie, et transmettant aux moteurs d'orientation un couple choisi de signaux de commande.

2. Système de conduite de tir selon la revendication 1, caractérisé par le fait que le premier moyen optique comprend un double miroir catadioptrique Cassegrain, que le deuxième moyen optique comprend un séparateur dichroïque (75) transparent pour l'un des deux rayonnements visible et infrarouge et réfléchissant pour l'autre, le détecteur infrarouge et le détecteur d'image étant situés respectivement de part et d'autre de cette surface.

3. Système de conduite de tir selon l'une des revendications 1 et 2 caractérisé par le fait qu'une grille de modulation tournante (78) est interposée entre le deuxième moyen optique et le détecteur infrarouge pour faire subir une modulation à fréquence connue au rayonnement reçu par ce détecteur.

4. Système de conduite de tir selon l'une des revendications 1 à 3, caractérisé par le fait que le dispositif de visée comporte un troisième moyen optique (88, 90) apte à séparer des rayonnements visible et infrarouge, un rayonnement laser de longueur d'onde différente des rayonnements visible et infrarouge à 3 à 5 microns, et à diriger ce rayonnement laser sur une cellule de détection (94) en vue de permettre une télémétrie par laser à partir du même dispositif de visée.

5. Système de conduite de tir selon l'une des revendications 1 à 4, caractérisé par le fait que le dispositif de visée comporte en outre un moyen d'émission laser émettant dans la direction de l'axe optique de visée.

6. Système de conduite de tir selon l'une des revendications 1 à 5, caractérisé par le fait que le système comprend un viseur de casque ou une lunette d'observation commandée par des moteurs d'orientation, des capteurs angulaires d'orientation de la lunette ou du viseur de casque étant prévus et couplés au circuit de sélection (64) pour fournir à celui-ci un couple de signaux de commande permettant l'orientation du dispositif de visée à partir de la lunette ou du viseur de casque.

7. Système de conduite de tir selon l'une des revendications 1 à 6 caractérisé par le fait que le dispositif de visée porte un système de stabilisation gyroscopique (44) sensible aux déplacements selon les deux axes d'orientation du dispositif et comprenant des moteurs-couples (46) et des capteurs angulaires (48), les moteurs-couples recevant les signaux de commande issus du circuit de sélection et les capteurs angulaires fournissant des signaux d'actionnement des moteurs d'orientation (40) du dispositif de visée.

8. Système de conduite de tir selon la revendication 7 caractérisé par le fait que le système de stabilisation gyroscopique porté par le dispositif de visée comprend deux gyromètres (44).

9. Système de conduite de tir selon l'une des revendications 1 à 8, caractérisé par le fait qu'il est prévu un circuit (62) de mise en mémoire des vitesses de déplacement angulaire du dispositif de visée, ce circuit recevant à cet effet tes signaux de commande issus du circuit logique de sélection, et fournissant à ce dernier un couple de signaux de commande, le circuit de sélection transmettant ce dernier couple de signaux en cas de disparition de signaux d'écartométrie de qualité satisfaisante.

10. Système de conduite de tir selon l'une des revendications 1 à 9, caractérisé par le fait que le détecteur (54) sensible au rayonnement infrarouge est un détecteur à quatre quadrants.

11. Système de conduite de tir selon l'une des revendications 1 à 10 caractérisé par le fait que le détecteur d'image visible (56) est une matrice de photodétecteurs et que le circuit d'écartométrie associé comporte un circuit de corrélation d'images.

## Patentansprüche

1. Feuerleitsystem mit einer Visiervorrichtung (22), die durch Orientierungsmotoren gemäß zwei unabhängigen Achsen orientierbar ist, und mit einem der Visiervorrichtung zugeordneten elektronischen Kreis (14) zur Steuerung der Motoren derart, daß permanent die Visiervorrichtung auf ein Ziel (18) ausgerichtet ist, dadurch gekennzeichnet, daß die Visiervorrichtung ein erstes optisches Mittel (70, 72) zum gleichzeitigen Empfangen und Aussenden, entlang einer gemeinsamen optischen Visierachse (36), einer Infrarot- strahlung einer Wellenlänge von ungefähr 3 bis 5 _{JL}m und einer vom Ziel ausgehenden sichtbaren Strahlung, sowie ein zweites optisches Mittel (74, 76) aufweist, mit dem diese Strahlungen getrennt werden und auf einen für die Infrarotstrahlung empfindlichen Detektor (54) bzw. auf einen für sichtbares Licht empfindlichen Bilddetektor (56) gelenkt werden, und daß der zugeordnete elektronische Kreis (14) einen ersten Abweichungsmeßkreis (58), der die vom für die Infrarotstrahlung empfindlichen Detektor kommenden Signale empfängt und zwei Abweichungsmeßsignale betreffend sogenannte "heiße Punkte" liefert, einen zweiten Abweichungsmeßkreis (60), der die vom Bilddetektor kommenden Signale empfängt und zwei Abweichungsmeßsignale, sogenannte "Signale für sichtbares Licht" liefert, und einen Steuermodus-Wahlschaltkreis (64) aufweist, der eine Vielzahl von Orientierungssteuersignalpaaren zugeführt erhält, unter denen sich die beiden Abweichunsgmeßsignalpaare befinden, und der an die Orientierungsmotoren ein ausgewähltes Paar von Steuersignalen überträgt.

2. Feuerleitsystem nach Anspruch 1, dadurch gekennzeichnet, daß das erste optische Mittel einen doppelten katadioptischen Spiegel vom Cassegrain-Typ aufweist, daß das zweite optische Mittel einen dichroischen Separator (75) enthält, der für eine der beiden Strahlungen, nämlich die sichtbar oder die Infrarot-Strahlung, durchlässig ist und die andere reflektiert, und daß der Infrarotdetektor und der Bilddetektor je auf einer Seite dieser Oberfläche angeordnet sind.

3. Feuerleitsystem nach einem der Ansprüche 1 und 2, dadurch gekennzeichnet, daß ein drehendes Modulationsgitter (78) zwischen das zweite optische Mittel und den Infrarotdetektor eingefügt ist, um die von diesem Detektor empfangene Strahlung mit einer bekannten Frequenz zu modulieren.

4. Feuerleitsystem nach einem der Ansprüche 1 bis 3, dadurch gekennzeichnet, daß die Visiervorrichtung ein drittes optisches Mittel (88, 90), das von der sichtbaren Strahlung und der Infrarot- strahlung eine Laserstrahlung abtrennen kann, deren Wellenlänge sich von der der sichtbaren Strahlung und der Infrarotstrahlung von 3 bis 5 _{IL}m unterscheidet, und das in der Lage ist, diese Laserstrahlung auf eine Detektorzelle (94) zu lenken, um eine Lasertelemetrie ausgehend von dieser selben Visiervorrichtung zu erlauben.

5. Feuerleitsystem nach einem der Ansprüche 1 bis 4, dadurch gekennzeichnet, daß die Visiervorrichtung außerdem ein Laseremissionsmittel aufweist, das eine Laserstrahlung in Richtung der optischen Visierachse aussendet.

6. Feuerleitsystem nach einem der Ansprüche 1 bis 5, dadurch gekennzeichnet, daß das System einen Helmvisierer oder ein von den Orientierungsmotoren gesteuertes Beobachtungsfernrohr aufweist und daß Winkelgeber für die Orientierung des Fernrohrs oder des Helmvisierers vorgesehen und an den Selektionskreis (64) gekoppelt sind, um an ihn ein Paar von Steuersignalen zu liefern, das die Orientierung der Visiervorrichtung ausgehend vom Fernrohr oder dem Helmvisierer erlaubt.

7. Feuerleitsystem nach einem der Ansprüche 1 bis 6, dadurch gekennzeichnet, daß die Visiervorrichtung ein gyroskopisches Stabilisationssystem (44) trägt, das auf Verschiebungen in Richtung der beiden Orientierungsachsen der Vorrichtung anspricht und Motorpaare (46) sowie Winkelgeber (48) aufweist, wobei die Motorpaare die Steuersignale des Selektionskreises zugeführt erhalten und die Winkelgeber Betätigungssignale für die Orientierungsmotoren (40) der Visiervorrichtung liefern.

8. Feuerleitsystem nach Anspruch 7, dadurch gekennzeichnet, daß das gyroskopische Stabilisationssystem, das von der Visiervorrichtung getragen wird, zwei Gyrometer (44) aufweist.

9. Feuerleitsystem nach einem der Ansprüche 1 bis 8, dadurch gekennzeichnet, daß ein Schaltkreis (62) zur Einspeicherung der Winkelverschiebungsgeschwindigkeiten der Visiervorrichtung vorgesehen ist, der hierzu die vom logischen Selektionskreis gelieferten Steuersignale zugeführt erhält und an den letzteren ein Paar von Steuersignalen liefert, wobei der Selektionskreis dieses letztere Signalpaar im Falle des Verschwindens von Abweichungsmeßsignalen zufriedenstellender Qualität überträgt.

10. Feuerleitsystem nach einem der Ansprüche 1 bis 9, dadurch gekennzeichnet, daß der auf die Infrarotstrahlung ansprechende Detektor (54) ein Vierquadrantendetektor ist.

11. Feuerleitsystem nach einem der Ansprüche 1 bis 10, dadurch gekennzeichnet, daß der Detektor für das sichtbare Bild (56) eine Matrix von Photodetektoren ist und daß der zugeordnete Abweichungsmeßkreis eine Bilderkorrelationskreis enthält.

## Claims

1. A fire control system comprising a tracking device (22) which can be directed according to two independent axes by orientation motors, and an electronic circuit (14) associated to the tracking device in order to control the motors in such a way that the tracking device is permanently directed onto a target (18), characterized in that the tracking device comprises a first optical means (70, 72) for a simultaneous reception and transmission according to an identical optical tracking axis (36) of an infrared radiation of a wavelength of about 3 to 5 _{bk}m and of a visible radiation, both issued by the target, and a second optical means (74, 76) conceived to separate the radiations and direct them respectively to a detector (54) which is sensitive to the infrared radiation, and to an image detector (56) which is sensitive to the visible light, and further characterized in that the associated electronic circuit (14) comprises a first divergence measuring circuit (58), this circuit receiving the output signals of the detector which is sensitive to the infrared radiation, and delivering two divergence signals called "divergence signals concerning hot points", and a second divergence measuring circuit (60), this circuit receiving the signals from the image detector and supplying two divergence measuring signals called "divergence measuring signals relating to the visible light", and a circuit (64) for selecting the control mode, this circuit receiving a plurality of couples of orientation control signals including the two couples of divergence measuring signals, and transmitting one selected couple of control signals to the orientation motors.

2. A fire control system according to claim 1, characterized in that the first optical means comprises a double catadioptric mirror of the Cassegrain-type, that the second optical means comprises a dichroic separator (75) which is transparent for one of the radiations, the visible or the infrared radiation, and which reflects the other, the infrared detector and the image detector being situated respectively on either side of said surface.

3. A fire control system according to one of claims 1 and 2, characterized in that a rotating modulation grid (78) is disposed between the second optical means and the infrared detector in order to modulate the radiation received by this detector according to a known modulation frequency.

4. A fire control system according to one of claims 1 to 3, characterized in that the tracking device comprises a third optical means (88, 90) which is able to separate from the visible and the infrared radiations a laser radiation of a wavelength which is different from the visible and infrared radiations at 3 to 5 µm, and to apply this laser radiation onto a detector cell (94) in order to allow a telemetric laser measurement on the basis of this same tracking device.

5. A fire control system according to one of claims 1 to 4, characterized in that the tracking device further comprises a laser emission means which emits in the direction of the optical tracking axis.

6. A fire control system according to one of claims 1 to 5, characterized in that the system comprises a helmet tracker or an observation telescope controlled by orientation motors, probes supplying the orientation angles of the telescope or the helmet tracker being provided and coupled to the selection circuit (64) in order to supply to the latter a couple of control signals allowing the tracking device to be oriented on the basis of the telescope or of the helmet tracker.

7. A fire control system according to one of claims 1 to 6, characterized in that the tracking device bears a gyroscopic stabilisation system (44) which is sensitive to displacements along the two orientation axes of the device and comprises pairs of motors (46) and angular probes (48), the pairs of motors receiving the control signals from the selection circuit, and the angular probes supplying activation signals to the orientation motors (40) of the tracking device.

8. A fire control system according to claim 7, characterized in that the gyroscopic stabilisation system which is borne by the tracking device comprises two gyrometers (44).

9. A fire control system according to one of claims 1 to 8, characterized in that a circuit (62) for recording the angular displacement speeds of the tracking device is provided and receives to this end the control signals from the logical selection circuit and supplies to the latter a couple of control signals, the selection circuit transmitting this last mentioned couple of signals, if divergence signals of satisfying quality have disappeared.

10. A fire control system according to one of claims 1 to 9, characterized in that the detector (54) which is sensitive to the infrared radiation is a detector of the four-quadrant type.

11. A fire control system according to one of claims 1 to 10, characterized in that the detector (56) for the visible image is a matrix of photodetectors and that the associated deviation measurement circuit comprise an image correlation circuit.
